# EUROPÄISCHE PATENTSCHRIFT

(11) **EP 0 593 017 B1**
(45) Veröffentlichungstag und Bekanntmachung des Hinweises auf die Patenterteilung: **29.04.1998**
(21) Anmeldenummer: 93116501.3
(22) Anmeldetag: 12.10.1993
(51) Int. Cl.: E04B 1/00

(54) **Verbindungsteil**
Connection element
Pièce de raccordement

(30) Priorität: 14.10.1992 DE 4234701; 19.04.1993 DE 9305809 U
(43) Veröffentlichungstag der Anmeldung: 20.04.1994
(73) Patentinhaber: Braun, Monika, 83620 Feldkirchen-Westerham (DE)
(72) Erfinder: Braun, Josef, D-83260 Feldkirchen/Westerham (DE)
(74) Vertreter: Alber, Norbert

(56) Entgegenhaltungen:
- AT-A- 363 651
- DE-A- 3 403 537
- DE-A- 3 805 144
- DE-A- 3 830 756

## Beschreibung

Vor allem in Süddeutschland werden Balkone an Wohngebäuden vermehrt nicht mittels einer tragenden Betonplatte erstellt, sondern mittels aus dem Gebäude auskragender Tragbalken, auch wenn die Geschoßdecken aus Ort-Beton bestehen.

Dabei bereitet die nachträgliche Anbringung dieser Balkon-Tragbalken Probleme: Wenn die damit abzustützenden Balkone eine große Lauflänge aufweisen, muß dabei oft eine große Anzahl solcher Tragbalken, teilweise über 30 Stück, in das Gebäude eingebracht werden. Dabei ist nach herkömmlicher Bauart hoher Arbeits- und Zeitaufwand nötig, indem in den erstellten Baukörper nachträglich von der Außenseite her tiefe Löcher eingebracht werden müssen, in die dann die Tragbalken mit ihren Einsatzenden eingesetzt, exakt zur Wand sowie zueinander ausgerichtet und befestigt werden müssen. Angesichts der hohen Lohnkosten bedeutet dies einen erheblichen Kostenfaktor, der sich mit steigender Anzahl der auf diese Art einzubringenden Tragbalken ständig erhöht, aufgrund der wachsenden Schwierigkeiten bei einer guten Ausrichtung der Balken zueinander. Ein weiterer Nachteil dieser Lösung besteht darin, daß im Falle des nachträglichen starken Verzuges oder der Beschädigung eines solchen Tragbalkens, z.B. durch Witterungseinflüsse, ein Auswechseln nur unter relativ großen Schwierigkeiten und Nebenarbeiten möglich ist.

DE-A-38 05 144 zeigt eine Lösung, bei der bereits ein Wandteil in die Hauswand bzw. Betondecke einbetoniert wird. An diesem Wandteil kann ein Tragbalken befestigt werden, indem quer zu einer Längserstreckung eine vertikale Schraube durch den Balken hindurch in dem Wandteil verschraubt wird.

DE-A-38 30 756 zeigt ebenfalls ein Wandteil, welches in der Betondecke vorzugsweise mit eingegossen wird, und einen nach außen, zum Tragbalken hin, offenen Kasten aufweist, in welchen das Ende des Tragbalkens eingesteckt und dort wiederum durch quer zur Zugrichtung verlaufende Schrauben befestigt werden kann.

Als nächstreichender Stand der Technik zeigt dagegen die AT-A-363 651 ein Verbindungsteil, bei dem einerseits im Baukörper ein Wandteil aufgenommen ist, und andererseits am Einsatzende des Tragbalkens ein Balkenteil befestigt wird. Anschließend kann der Tragbalken mit Hilfe des an ihm befestigten Balkenteiles am Wandteil mittels einer Verschraubung befestigt werden, die jedoch auch hier senkrecht zur Längsrichtung des Tragbalkens, nämlich vertikal, erfolgt.

Es ist daher die Aufgabe der vorliegenden Erfindung, eine Vorrichtung zu schaffen, mit deren Hilfe ein einfaches Einbringen von aus dem Baukörper auskragenden Tragbalken für Balkone etc. in den bereits erstellten Baukörper ohne optische und statische Nachteile möglich ist, sowie ein späteres problemloses Auswechseln oder Nachjustieren eines solchen Tragbalkens.

Diese Aufgabe wird durch die Merkmale des Anspruchs 1 gelöst. Vorteilhafte Ausführungsformen ergeben sich aus den Unteransprüchen.

Durch das in den Baukörper eingearbeitete Wandteil wird an definierter Position mit vorbereiteten Befestigungsmöglichkeiten Raum für das Einsatzende der einzubringenden Tragbalken geschaffen und zwar auch innerhalb einer vor Ort zu vergießenden Betondecke, wobei die dabei anfallenden Arbeitsschritte, wie Einbringung von Baustahl und umlaufenden Zugankern in der Betondecke, mitberücksichtigt werden müssen.

Das mit den Tragbalken vor deren Einbringung verbundene Balkenteil ist an die Gestaltung des Wandteiles angepaßt und wird mit diesem verbunden, wodurch eine lösbare, feste einstellbare Verbindung des Tragbalkens mit dem Baukörper entsteht.

Dabei ist zu berücksichtigen, daß in einem durch einen Balkon belasteten Tragbalken im oberen Teil der Querschnittsfläche dieser Tragbalken auf Zug (von dem Baukörper weg) beansprucht ist, im unteren Querschnittsbereich dagegen auf Druck (zum Baukörper hin), wobei sich somit die dem Baukörper zugewandte, hintere Stirnfläche des Tragbalkens mit ihrem unteren Bereich am Baukörper abstützt.

Dabei kann das Wandteil einstückig so ausgebildet sein, daß es durch seine Gestaltung den für das Einschieben des Tragbalkens notwendigen Hohlraum schafft, oder es kann zur Schaffung dieses Hohlraumes vor allem während des Betonierens der Decke ein separater Aufnahmekasten verwendet werden, welcher nur geringe Eigenstabilität besitzt und nichts zur Stabilität der späteren Verbindung zwischen Wandteil und Balkenteil beiträgt. Dabei kann es sich beispielsweise um einen lose mit dem Wandteil verbundenen Kunststoff-Hohlkörper handeln, oder um einen Schaumstoff-Block, der nach Fertigstellung der Decke leicht herausgezogen oder herausgeschnitten etc. werden kann.

Die Verbindung zwischen Wandteil und Balkenteil erfolgt dabei stirnseitig über Verschraubungen, die in der horizontalen Ebene und in Richtung der auftretenden Zugspannungen des Tragbalkens verlaufen. Die Weitergabe der Zugspannungen geschieht dadurch, daß das Wandteil wenigstens einen, von der Verschraubung zum Balkenteil aus nach hinten, in den Baukörper hineinverlaufenden Zuganker aufweist, der vorzugsweise in seinen hinteren Bereich gekröpft ist, um eine gute Verankerung im umgebenden Beton zu bewirken. Dieser Zuganker besteht dabei vorzugsweise aus Baustahl mit der bekannten geriffelten Oberfläche, die ebenfalls die Verankerung des Stahls im Beton unterstützt. Die Kröpfung ist dabei vorzugsweise innerhalb einer waagerechten Ebene vorgenommen, um unabhängig von der Aufbauhöhe der Betondecke zu bleiben.

In der Regel wird es sich dabei um zwei symmetrisch angeordnete, und miteinander verschweißte Zuganker handeln, die im vorderen Bereich mit Gewindebolzen in Verbindung stehen, die Teil des Wandteiles sind, und aus dessen Stirnseite waagerecht gegen den Tragbalken abstreben und zur Verschraubung mit einer im wesentlich senkrecht stehenden, zum Balkenteil gehörenden Zugplatte dienen, in welcher an entsprechender Position senkrecht stehende Langlöcher angeordnet sind.

Durch diese Langlöcher erstrecken sich die Gewindebolzen hindurch und werden durch Muttern gesichert. Das Balkenteil weist neben der senkrechten Zugplatte vor allem eine im wesentlichen waagerecht verlaufende Tragplatte auf, die auf der Oberseite des Tragbalkens aufliegt bzw. in diese eingelassen wird, und mit dieser über Nägel oder Schrauben verbunden ist. Hierzu eignen sich besonders sogenannte GEK-Dübel, die Nagelplatten ähneln.

Wird das Wandteil für das Vergießen in einer Betondecke verwendet, bei dem der äußere Rand der Betondecke nicht mittels entfernbarer Schalung erzeugt wird, sondern mittels sogenannter Vormauersteine, die um den Rand der Decke herum aufgemauert sind und das seitliche Abfließen des Betons verhindern, so kann der für das Einsatzende des Tragbalkens notwendige Hohlraum bereits durch eine senkrecht stehende, einzige , als vordere Stütze des Wandteils dienende Platte geschaffen werden, die vorzugsweise exakt die Höhe dieser Vormauersteine besitzt.

Dabei entsteht durch die Innenseiten der Vormauersteine sowie die unmmittelbar dazwischen gesetzte Platte eine um die gesamte Betondecke umlaufende, durchgehende Fläche, die das seitliche Ausfließen des Betons zuverlässig verhindert.

Falls die Platte selbst in die Weiterleitung dieser Zugkräfte einbezogen ist, indem beispielsweise einerseits die Gewindebolzen mit der Platte und andererseits die auf der anderen Seite abstrebenden Zuganker ebenfalls mit dieser Platte verbunden sind, muß diese Platte ausreichend stark dimensioniert sein.

Aus Gründen der Gewichts- und Kostenersparnis ist es jedoch auch möglich, die Gewindebolzen direkt mit den massiv ausgebildeten, schweren Zugankern zu verbinden, vorzugsweise zu verschweißen. Die Platte ist dann sehr schwach dimensioniert und vorzugsweise lediglich mit den Geweindebolzen verbunden und dient nur der Schaffung einer Anlauffläche für den Ortbeton.

Die Platte muß in diesem Fall nicht einmal zwingend aus Metall bestehen. Vorzugsweise wird diese Platte jedoch einen am unteren Ende waagerecht nach vorne, in Richtung auf den Tragbalken zu, abstrebende Schenkel aufweisen, der beim Befestigen des Balkenteiles dann eine höhendefinierte Auflagefläche für das Balkenteil und damit die Höhe des montierten Tragbalkens schafft.

Zuganker und Gewindebolzen können dadurch funktionsvereinigt werden, daß eine lange, durchgehende, ausreichend stark dimensionierte Gewindestange verwendet wird. Diese ragt mit ihrem vorderen Ende durch die senkrechte Platte des Wandteiles bzw. die Rückwand des Aufnahmekastenes hindurch, und ist mit diesem durch Verschraubung, Verkleben oder Verschweissen verbunden.

Das hintere Teil der Gewindestangen erstreckt sich dabei vorzugsweise durch ein die beiden Gewindestangen im hinteren Bereich im Abstand zueinander fixierendes Querelement, beispielsweise ein Flacheisen, durch dessen Bohrungen sich die Gewindestange hindurch erstreckt, und auf Zug mittels aufgeschraubter Muttern gesichert ist, die zusätzlich mit dem Querelement verschweißt werden können.

Das Querelement ragt dabei seitlich soweit über die Gewindestangen hinaus, daß eine ausreichende seitliche Verankerung des Querelementes im Beton gegeben ist, also um mindestens 5 cm, vorzugsweise bis zu 15 cm.

Zusätzlich können die Gewindestangen mit ihren hinten über das Querelement hinausragenden Enden nach unten abgebogen sein. Dadurch wird eine zusätzliche Verankerung der Gewindestangen erreicht.

Das über die Gesamtlänge der Gewindestange vorhandene Gewindeprofil erfüllt dabei einen ähnlichen Zweck wie die Riffelung des ansonsten verwendeten Baustahles, nämlich die Haftung im umgebenden Beton zu verbessern.

Die Zuganker befinden sich dabei ebenso wie die Gewindebolzen im oberen Bereich des Wandteiles und damit auch im oberen Bereich des später einzusetzenden Tragbalkens, also in dem Bereich, im dem später die Zugspannungen auftreten.

Neben der Abstützung des Wandteiles im vorderen Bereich ist eine zusätzliche Abstützung der Zuganker im hinteren Bereich notwendig.

Dies wird mittels einer senkrechten Stütze erreicht, die am unteren Ende wenigstens eine waagerecht verlaufende Standplatte aufweist, mit wenigstens einem Loch, über welches diese Stütze durch Vernageln mit der darunter liegenden Schalung für die Betondecke positioniert werden kann. Dabei ist es wichtig, daß die Höhe dieser hinteren Abstützung variabel ist, je nachdem, ob die Stütze direkt auf der die Unterseite der Betondecke definierenden Unterschalung aufgesetzt werden kann oder auf ein darüber befindliches Element, beispielsweise bereits verlegten Baustahl oder andere Elemente.

Zu diesem Zweck ist die hintere Stütze höhenverstellbar ausgebildet.

Weiterhin erstrecken sich vom hinteren Bereich der Zuganker eine oder vorzugsweise mehrere Stabilisierungsstreben, die wesentlich schwächer als die Zuganker selbst ausgebildet sein können, vom hinteren Bereich der hochliegenden Zuganker zum vorderen, unteren Bereich des Wandteiles, also beispielsweise der senkrechten Platte, die als Stütze im vorderen Bereich dient.

Dabei verlaufen diese Stabilisierungsstreben von hinten schräg nach vorne unten im Wandteil, wo sie sich in einer solchen Höhe befinden, daß die im äußeren Bereich der Betondecke angeordneten sogenannten Ringanker, also ringförmig um die Betondecke umlaufende Baustahlstäbe, weder vom Wandteil niedergedrückt werden, noch sonst die Montage des Wandteiles behindern.

Für spezielle Deckenkonstruktionen mit sehr hoch liegenden Ringankern kann die Stabilisierungsstrebe nicht einstückig mit dem Wandteil ausgebildet sein, sondern nachträglich montierbar, um diese Stabilisierungsstreben auch unterhalb umlaufender Ringanker positionieren zu können.

Die Gewindebolzen ragen aus der Betondecke seitlich hervor und sind vorzugsweise galvanisch verzinkt.

Das Wandteil wird vor dem Einsetzen des Tragbalkens mit diesem entlang der oberen, der Tragplatte, des Balkenteiles, mit diesem verbunden. Dabei darf das stirnseitige hintere Ende des Tragbalkens nicht vollständig an die senkrechte Zugplatte des Balkenteiles heranreichen, da zumindest im oberen Bereich zwischen der Zugplatte und der hinteren Stirnseite des Tragbalkens ausreichend Platz zum Aufsetzen der Sicherungsmuttern auf die sich dort hinein-erstreckenden Enden der Gewindebolzen und zum Festziehen dieser Sicherungsmuttern vorhanden sein muß.

Zu diesem Zweck ist die Zugplatte des Balkenteiles so ausgebildet, daß sie nicht bis direkt an die gegenüberliegende Stirnfläche der senkrechten Platte des Wandteiles herangeschoben werden kann. Die senkrechte Zugplatte des Balkenteiles besitzt entweder eine Kröpfung oder einen oben oder unten senkrecht abstrebenden Schenkel, insbesondere vom Balken weg, der einen diesbezüglichen Abstand zur senkrechten Stützplatte des Wandteiles sichert.

Dieser Abstand ist jedoch maximal so groß wie die Tiefe der Vormauersteine, so daß sich die auf die Enden der Gewindebolzen anschließend aufgeschraubten Sicherungsmuttern im Bereich der Wandaußenfläche, also beispielsweise gerade noch innerhalb der Wandaußenfläche befinden.

Damit kann einerseits ein defekter, geborstener oder angefaulter Tragbalken später problemlos und ohne größere Mauerwerksarbeiten ausgewechselt werden, oder auch ein sich stark verzogener oder gesenkter Tragbalken durch Nachziehen der Sicherungsmuttern wieder in die waagerechte Lage angehoben werden.

Zu diesem Zweck ist es notwendig, daß sich die senkrechte Zugplatte des Balkenteiles an der gegenüberliegenden senkrechten Platte des Wandteiles im unteren Bereich aufgrund der beschriebenen Kröpfung oder eines waagerechten Schenkels abstützt, während im normalen Montagezustand der obere Bereich der Zugplatte des Balkenteiles einen Abstand zum oberen Bereich der Platte des Wandteiles hat.

Eine besonders einfache Ausführung des Frontteiles ist dadurch möglich, daß als Zuganker Baustahlstäbe verwendet und seitlich an den Seitenwänden des Aufnahmekastenes angeschweißt werden und sich parallel nach hinten erstrecken und erst im hinteren Bereich nach innen gekröpft sind, so daß sich ihre freien Enden berühren und miteinander verschweißt sind.

Eine Vereinfachung würde sich bereits dadurch ergeben, daß anstelle zweier Zuganker nur ein einziger Zuganker, z.B. eine Gewindestange, verwendet wird, wodurch die Montage wegen nur einer einzigen Sicherungsmutter erleichtert wird und auch die Vormontage des Wandteiles einfacher wird.

Bei einer solchen Lösung muß selbstverständlich der Zuganker selbst entsprechend stärker dimensioniert sein, und auch die Querplatte würde nur an einer einzigen Stelle, nämlich dem Durchgang des Zugankers, abgestützt. Weiterhin wäre ein Kröpfen des Zugankers bei der dann notwendigen Dicke der Gewindestange im kalten Zustand nicht mehr ohne Reißen des Materials möglich.

Wenn das Kröpfen der hinteren Enden der Gewindestangen vollständig wegfallen könnte, wäre auch die Befestigung mit der Querplatte einfacher.

Diese Probleme werden dadurch gelöst, daß die Gewindestange zwar die Rückseite des Aufnahmekastens waagerecht durchläuft und auch nach vorne, also in den Aufnahmekasten hinein, waagrecht verläuft, jedoch der Bereich hinter dem Aufnahmekasten ohne Knick leicht nach unten gebogen ist mit einem möglichst großen Radius, so daß das hintere Ende der Gewindestange in einer Höhe auf oder unterhalb der Mitte der Höhe des Aufnahmekastens, der ja der Höhe der späteren Betondecke entspricht, zu liegen kommt.

Mit diesem freien und ungekröpften Ende kann die Querplatte mittels einer starken Haltemutter und einer schwächeren Gegenmutter einfach verschraubt werden, so daß die Querplatte dann nicht mehr senkrecht, sonder leicht geneigt etwa in der Mitte oder gar im unteren Drittel der Betondecke liegt und mit ihrer senkrechten Mittelachse etwa auf den Verschraubungspunkt zwischen Balkenteil und Wandteil, also das vordere im Aufnahmekasten befindliche Ende der Gewindestange, weist.

Dadurch, daß die Gewindestange in ihrem Verlauf keinen Knick aufweist, ist eine sehr gute Aufnahme der Zugkräfte über die Gewindestange auf die Querplatte gegeben.

Weiterhin kann die Querplatte vorher mit der höhenverstellbaren Stütze für das hintere Ende des Wandteiles verschweißt werden, so daß die Vormontage des Wandteiles nur noch das Aufschrauben von Querplatte und Stütze auf das hintere Ende der Gewindestange umfaßt, und das einfache Verschweißen einer Stabilisierungsstrebe, die etwa waagrecht zwischen der unteren Kante der Querplatte und der Rückseite des Aufnahmekastens eingeschweißt wird.

Am Aufnahmekasten endet diese Stabilisierungsstrebe, die aus einem etwa 10 mal 10 mm starken Vierkant-Stahl bestehen kann, in etwa einem Drittel der Höhe des Aufnahmekastens.

Dadurch, daß die Gewindestange mit dem Aufnahmekasten ebenfalls nur mittels beidseitiger Muttern verschraubt und nicht verschweisst ist, können die über lange Zeiträume der Witterung ausgesetzten Teile des Wandteiles, nämlich der Aufnahmekasten und die Gewindestange, separat feuerverzinkt bzw. vernickelt werden, während die übrigen, im Beton eingeschlossenen Teile wie Stabilisierungsstrebe und höhenverstellbare Stütze mit ihren Einzelteilen, nicht oberflächenbehandelt sein müssen.

Um die Zugkräfte mit möglichst geringer Kraftumleitung aus den Tragbalken abzuführen, ist auch das Balkenteil möglichst wenig gekröpft oder gewinkelt:

Das Balkenteil besteht aus einer Balkenplatte, die schmaler ist als die Oberseite des Balkens, und mit der Oberseite des Balkens verschraubt wird, in dem starke Holzschrauben durch die Bohrungen entlang der Zugplatte in den Balken geschraubt werden.

Dabei liegen zwischen der Balkenplatte und dem Balken Nagelplatten, die ebenfalls eine mittige Bohrung aufweisen, durch die die Schraube hindurch verläuft. Durch das Verschrauben werden die Nägel der Nagelplatte zusätzlich in den Balken gepresst, so daß eine vielfach formschlüssige Verbindung zwischen dem Tragbalken und der Balkenplatte gegeben ist.

Im Abstand und fluchtend zur Längsmittelachse der Balkenplatten befindet sich eine Zughülse, die mit der Balkenplatte über Außentraversen verschweißt ist.

Dadurch entsteht genügend Freiraum zwischen der Zughülse und dem hinteren Ende der Balkenplatte, um auf das durch die Zughülse in Richtung auf die Balkenplatte hindurchgeschobene vordere Ende der Gewindestange eine Sicherungsmutter einlegen und aufschrauben zu können, die sich dann immer noch innerhalb des Aufnahmekastens befinden.

Zum Einsetzen der Tragbalken wird daher der Tragbalken entsprechend an seinem hinteren, oberen Ende ausgeschnitten, um das Balkenteil damit verschrauben zu können, ohne daß dies am Balken in der Seitenansicht sichtbar wird, indem die Seitenwangen des Balkens nicht ausgeschnitten werden, sondern nur ein Streifen im mittleren Bereich.

Da die Sicherungsmutter von oben her durch den Freiraum zwischen den Traversen auch nach Monatage zugänglich bleibt, kann über das weitere Hineinschrauben oder Zurückschrauben der Sicherungsmutter die Schrägstellung des Tragbalkens gegenüber dem Gebäude verstellt und bei Bedarf auch der gesamte Tragbalken ausgetauscht werden.

Eine Ausführungsform gemäß der Erfindung ist nachfolgend beispielhaft näher beschrieben. Es zeigen:
- Fig. 1: eine Seitenansicht von Wandteil und Balkenteil während der Montage des Tragbalkens,
- Fig. 2: eine Aufsicht auf die Gegenstände der Fig. 1 im montierten Zustand,
- Fig. 3: eine Seitenansicht einer anderen Gestaltung von Wandteil und Balkenteil,
- Fig. 4: eine Aufsicht auf das Wandteil gemäß Fig. 3.
- Fig. 5: eine Aufsicht auf eine andere Ausführungsform des Wandteiles, und
- Fig. 6: eine Seitenansicht des Wandteiles gemäß Fig. 5.
- Fig. 7: eine teilweise geschnittene Seitenansicht eines anderen Verbindungsteiles und
- Figur 8: eine Aufsicht auf die Lösung nach Fig. 7.

Fig. 1 zeigt in der Seitenansicht sowohl das Wandteil 4 als auch das Balkenteil 5.

Bezüglich des Wandteiles ist zu erkennen, daß das Wandteil mit seiner Platte 22 bzw. dessen unterem, waagerechten Schenkel 25 so auf dem Mauerwerk unter der entstehenden Betondecke aufsitzt, daß die äußere Stirnfläche 23 sich im Bereich der angrenzenden Vormauersteine 29 befindet, und der untere, waagerechte Schenkel 25 der Platte 22 nicht aus diesem Bereich aus dem Baukörper hinausragt.

Die der Platte 22 gegenüberstehende Zugplatte 11 des Balkenteiles 5 sitzt mit ihrem unteren, waagerecht sich nach hinten erstreckenden Schenkel 28 auf dem waagerechten Schenkel 25 des Wandteiles 4 auf. Durch eine zwischen diesem Schenkel 28 und dem oberen Bereich der Zugplatte 11 angeordnete Kröpfung besteht auch bei Heranschieben des Balkenteiles 5 im unteren Bereich bis zur Anlage an der Platte 22 im oberen Bereich ein Abstand zwischen der Platte 22 und der Zugplatte 11, jedoch ragen dann die Gewindebolzen 26 durch die Langlöcher 13 im oberen Bereich der Zugplatte 11 hindurch in den freien Dreiecksraum zwischen der Zugplatte 11 und dem hinteren stirnseitigen Ende des Balkens 2.

Zu diesem Zweck ist die hintere Stirnseite des Einsatzendes 7 des Balkens 2 entsprechend der schrägen Kröpfung der Zugplatte 11 abgeschrägt, wobei diese Schräge sich nach oben fortsetzt, so daß im oberen Bereich ein Freiraum für die Sicherungsmuttern 30 entsteht, die beispielsweise im montierten Zustand der Fig. 2 dargestellt sind.

Fig. 1 zeigt weiterhin, daß die von der Platte 22 aus nach hinten, also vom Balken weg, abstrebenden Zuganker 15 im oberen Bereich der Platte 22 befestigt sind und zwar nicht direkt mit den Gewindebolzen 26, sondern mit der Platte 22, weswegen diese eine ausreichende Stabilität zur Weiterleitung der Zugkräfte in die Zuganker 15 besitzen muß.

Am hinteren Ende der Zuganker 15 ist die senkrecht nach unten ragende Stütze 20 zu erkennen, die in einer Buchse 17 steckt und dort in ihrer Höhenlage mittels einer Klemmschraube 16 mit entsprechendem Handgriff festgelegt wird.

Am unteren Ende der Buchse 17 ist die Standplatte 18 mit der Bohrung 19 zu erkennen, durch welche hindurch ein Vernageln mit der darunter liegenden Schalung 12 möglich ist, um die Position des Wandteiles ausreichend zu sichern, damit sich diese beim Vergießen der Betondecke nicht verändert.

Fig. 2 zeigt eine Aufsicht auf diese Anordnung, wobei jedoch der Tragbalken 2, von dem das Einsatzende 7 zu sehen ist, bereits mit dem Wandteil 4 verschraubt ist. Die senkrechte Zugplatte 11 des Balkenteiles befindet sich dabei im Bereich zwischen den Vormauersteinen 29, und damit innerhalb der Außenfläche des Baukörpers.

Zu erkennen ist ferner, daß die auf dem Tragbalken montierte Balkenplatte 10 wesentlich schmaler ist als der Tragbalken und an vielen Punkten mit diesem verbunden ist, so daß die Sicherungsmuttern 30 außerhalb der Balkenplatte 10 liegen und von oben gut zugänglich sind.

Bezüglich des Wandteiles 4 ist in der Aufsicht die im hinteren Bereich der Zuganker 14 sich jeweils nach außen erstreckende Kröpfung 15 zu erkennen, sowie das Verschweißen der beiden Zuganker 14 im hinteren Bereich in der Nähe der Kröpfung 15. Von dort aus laufen die beiden Zuganker 14 schräg nach vorne auseinander und erreichen die senkrechte Platte 22 in derem äußeren Bereich.

Eine etwas andere Ausführungsform des Wandteiles 4 zeigt die zu Fig. 1 ähnliche Seitenansicht der Fig. 3:

Dort sind die Zuganker 14 direkt mit den Gewindebolzen 26 verschweißt, während keine direkte Verbindung zwischen den Zugankern und der senkrechten Platte 22 besteht, die als vordere Stütze des Wandteiles 4 dient.

Die vom Wandteil 4 her übertragenen Zugkräfte im oberen Bereich werden damit direkt von den Gewindebolzen 26 auf die Zuganker 15 übertragen.

Die Platte 22 ist zwar mit den Gewindebolzen 26 verschweißt, da sie jedoch selbst keine Zugkräfte übertragen, sondern lediglich eine Begrenzungsfläche für den frischen Beton darstellen muß, sehr viel schwächer ausgebildet.

Zur Erfüllung dieser Rückhaltefunktion dient auch die im unteren Bereich der Platte 22 wiederum befestigte Stabilisierungsstreben 21, die im Gegensatz zu der Ausführung bei Fig. 1 und Fig. 2 nicht geradlinig-schräg angeordnet sind, sondern gekröpft, so daß sie zunächst von der Platte aus waagerecht nach hinten verlaufen, um dann relativ steil nach oben zum Verbindungspunkt der beiden Zuganker 15 zu laufen.

Die Zuganker 15 selbst sind wiederum im oberen Bereich der Platte 22 in einer waagerechten Ebene liegend angeordnet, jedoch - wie in Fig. 4 zu erkennen - anders gestaltet:

Neben der seitlichen Kröpfung im hinteren Bereich laufen die beiden Zuganker 15 von dort aus nach vorne unter einem geringeren Winkel als bei der Lösung nach Fig. 1 und Fig. 2, nämlich unter einem Winkel von etwa 10 bis 25°.

Erst im vordersten Bereich, in dem die Verbindung zu den Gewindebolzen 26 stattfindet, erfolgt eine weitere Kröpfung nach außen, so daß diese beiden gekröpften Bereiche unter einem wesentlich größeren Winkel von ca. 60° bis 80° zueinander verlaufen.

Dadurch besteht die Möglichkeit, die Gewindebolzen direkt ober- oder unterhalb dieser gekröpften, vorderen Enden der Zuganker 15 parallel zueinander und damit schräg zu den gekröpften Enden der Zuganker 15 liegend mit diesen zu verschweißen. Wegen der schrägen Überlappung sowie des Anliegens des Schraubenkopfes an den Zugankern ist ausreichend Raum für stabile Schweißstellen gegeben. Die galvanische Nickelbeschichtung der Gewindebolzen steht einem Verschweißen mit dem Baustahl der Zuganker 15 nicht im Wege.

Zusätzlich ist in Fig. 3 auch das Balkenteil anders gestaltet, indem die Platte 11 am unteren Ende keinen waagerechten Schenkel 28 aufweist, sondern senkrecht nach unten weisend, nach Durchlaufen der Kröpfung zwischen oberem und unterem senkrechten Breich der Platte 11, endet. Ein solcher waagerechter Schenkel ist vielmehr am oberen Ende der senkrechten Platte, abstrebend gegen das Wandteil 4 zu angeordnet. Er dient dabei als Distanzhalter zur senkrechten Platte 22 des Wandteiles, um die maximal mögliche Schrägstellung des Balkenteiles 5 beim Festziehen am Wandteil zu begrenzen.

In Fig. 5 ist lediglich eine andere Version eines Wandteiles dargestellt.

Dabei sind die Gewindebolzen zur Verschraubung mit dem Balkenteil und die Zuganker jeweils funktionsvereinigt, vorliegend in einer durchgehenden Gewindestange 46. Das Wandteil 4 umfaßt dabei zwei solche Gewindestangen 46, die gemäß Fig. 5 und 6 parallel zueinander liegen, jedoch auch aufeinander zuverlaufend angeordnet werden können.

Als vordere Stütze dient ein Aufnahmekasten 24 mit topfförmiger Gestalt, dessen offene Seite zum aufzunehmenden Einsatzende 7 des Tragbalkens 2 hingerichtet ist. Durch die Rückwand erstrecken sich Gewindestangen 46 hindurch und sind mit diesem verbunden.

Die Gewindestangen 46 sind im hinteren Bereich mittels aufgeschraubter Sicherungsmuttern 30 gegen ein Durchziehen durch ein Querelement 51, ein Flacheisen mit entsprechenden Bohrungen, gesichert, evtl. verschweißt. Um auch über die Tragfähigkeit des Gewindes der Sicherungsmuttern 30 hinaus die Zugbelastung der Gewindestangen 46 zu erhöhen, sind die Gewindestangen 46 hinter dem Quereisen 51 und den Sicherungsmuttern 30 nach unten abgebogen.

Die vordere Verbindung der Gewindestangen 46 mit der hinteren, senkrechten Wand 22 des Einsatzteiles 24 kann entweder eine feste Verbindung sein, z.B. Verschweissen, wenn das Einsatzteil 24 aus Stahlblech besteht.

Die Stabilisierungsstreben 21 verlaufen dabei von einem möglichst weit außen liegenden Punkt des Querelementes 51 entweder zu einem möglichst weit vorne liegenden Punkt der Gewindestange 46 jedoch noch hinter dem Einsatzteil 24, oder direkt zu einem Punkt auf der Rückseite des Einsatzteiles 24, falls dieses so stabil ausgebildet ist, daß es selbst entsprechende Zugkräfte aufnehmen und weiterleiten kann.

Die Figuren 7 und 8 zeigen eine andere Lösung des Verbindungsteils im fertig montierten Zustand.

In der Seitenansicht der Figur 1 ist zu erkennen, daß der Aufnahmekasten 24, dessen Rückwand 27 von der einzigen Gewindestange 46 durchdrungen wird, direkt auf der Außenmauer 31 aufsitzt und hinsichtlich Höhe und Breite vorzugsweise der Abmessung der Vormauersteine entsprechen sollte.

Zur Außenseite hin ist der Aufnahmekasten offen, an den übrigen Seiten jedoch vollständig umschlossen. In der Regel besteht der Aufnahmekasten aus feuerverzinktem Stahlblech von etwa 2 - 5 mm Stärke.

Möglichst nahe unterhalb der Oberseite des Aufnahmekastens 24 wird die Gewindestange 46 durch eine entsprechende Bohrung in der Rückwand 27 hindurchgeschoben und eine Sicherungsmutter 30 auf das nach außen ragende, vordere freie Ende der Gewindestange gesetzt. Die Gewindestange durchdringt dabei die etwa senkrecht stehende Rückwand 27 waagerecht und verläuft hier parallel zur Oberplatte des Aufnahmekastens.

Mit der Rückwand 27 ist die Gewindestange 46 lediglich über beidseits aufgeschraubte, relativ schwach dimensionierte Sicherungsmuttern 34 verbunden.

Unmittelbar hinter der Rückwand 27 krümmt sich die Gewindestange 46 mit einem so großen Radius 39 nach unten, daß die etwa einen halben Meter lange Gewindestange mit ihrem hinteren Ende 47 etwa in Höhe oder knapp unter der Mitte der Höhe des Aufnahmekastens 24 und in einem Winkel von etwa 10° bis 30° gegenüber der Waagerechten endet.

Wichtig ist dabei, daß die Gewindestange 46 keinen Knick am Übergang zwischen dem geraden, vorderen Ende und der Biegung aufweist, sondern eine kontinuierliche Biegung gegeben ist, um einerseits jede Beschädigung der Gewindestange und damit Beeinträchtigung deren Zugbelastbarkeit zu vermeiden, und andererseits einen möglichst geraden Kraftfluß innerhalb der Gewindestange 46 zu erzielen.

Durch die Biegung der Gewindestange 46 mit dem Radius 39, der ca. 1 Meter beträgt, liegt die Querplatte 51, die auf das freie hintere Ende 47 der Gewindestange 46 mittels einer Sicherungsmutter 29 und einer Gegenmutter 37 aufgeschraubt wird, etwa in Höhe der Mitte oder zwischen dem unteren Drittel und der Mitte des Aufnahmekastens 24, und ist mit seinem Längsmittellot schräg nach oben etwa gegen die Verschraubungsstelle zwischen Wandteil 4 und Balkenteil 5 gerichtet.

Damit befindet sich die Querplatte 51 etwa in der Mitte des Querschnitts der Betondecke.

Zusätzlich richtet sich ihre Kraftnormale gegen die Verschraubungsstelle zwischen Wandteil und Balkenteil und bewirkt dadurch eine weitgehende Übereinstimmung zwischen theoretischer Kraftrichtung und praktischem Kraftfluß durch die Gewindestange 46.

Dadurch kann die Querplatte 51 bei der Montage von Hand mit dem hinteren Ende 47 der Gewindestange 46 verschraubt werden.

Die Fixierung des einmal positionierten Wandteiles geschieht im vorderen Bereich durch Zwischensetzen des Aufnahmekastens zwischen die Vormauersteine und im hinteren Bereich durch Vernageln der Standplatte 19 der Stütze 20 noch mit der darunterliegenden Schalung 12 über das Loch 19. Die Höhenlage wird durch Festklemmen der Stütze in der Hülse 17 mittels der Klemmschraube 16 erreicht. Um ein Verbiegen etc. des positionierten Wandteiles zu vermeiden, wird zusätzlich zwischen das untere Ende der Querplatte 51 und das untere Drittel der Rückwand 27 des Aufnahmekastens 24 eine Stabilisierungsstrebe 21 eingeschweißt. Dadurch wird die nach unten gekrümmte Gewindestange 46 vor dem Gießen der Betondecke sehr viel belastbarer, und kann ohne weiteres beim Anbringen der Baustähle etc. begangen werden.

Zur weiteren Stabilisierung werden in der Regel nahe dem Außenumfang in der Betondecke starke Ringanker verlegt, die in der Mitte der Höhe der Betondecke verlaufen, und damit in der Regel zwischen der Stabilisierungsstrebe 21 und der Gewindestange 46.

Zum Einsetzen der Tragbalken 2 werden zunächst deren Einsatzenden entsprechend ausgeschnitten, um eine Monatage des Balkenteiles 5 zu ermöglichen:

In die Oberseite des Tragbalkens 2 wird dabei zunächst eine Längsaussparung 48 eingefräst oder auf andere Art und Weise herausgearbeitet, wobei jedoch die Seitenflanken des Tragbalkens unbeschädigt bleiben, so daß das eingelassene Balkenteil später von der Seite, also der Balkonunterseite etc. her, nicht zu sehen ist.

Diese Längsaussparung 48 wird ab dem Beginn der Außentraverse 36 vertieft, da diese eine größere vertikale Erstreckung als die Zugplatte 11 haben.

Zusätzlich wird das Einsatzende 7 des Tragbalkens im oberen Bereich völlig ausgespart, so daß etwa nur das untere Drittel oder die untere Hälfte des freien hinteren Endes des Balkens unversehrt vorhanden bleibt.

Mit diesem unteren Teil der Querschnittsfläche stützt sich der Tragbalken 2 an der Rückwand 27 des Aufahmekastens 24 ab, wodurch die im unteren Balkenteil auftretenden Druckbelastungen auf das Gebäude übertragen werden.

Das Balkenteil 5 besteht somit neben der Zugplatte 11 aus einer Zughülse 35, deren Symmetrieachse mit der Längsmittelachse der Zugplatte 11 fluchtet und wobei die Zughülse 35 im Abstand zum hinteren Ende der Zugplatte 11 angeordnet ist, um in diesem Bereich eine Sicherungsmutter 30 mit Beilagscheibe 33 einsetzen und verschrauben zu können.

Beide Teile sind über feststehende Längstraversen, in der Regel aufrechtstehende Flacheisen, miteinander verschweißt, so daß die auftretenden Zugkräfte ohne wesentliche Kraftumleitung von dem Balken auf die Zughülse 35 übertragen werden.

Die Anordnung der Zugplatte 11 auf dem Einsatzende 7 erfolgt dabei so, daß bei Anlage des Einsatzendes an der Rückwand 27 des Aufnahmekastens die Zughülse 35 und auch die Sicherungsmutter 30 sowie das freie vordere Ende der Gewindestange 26 sich noch innerhalb des Aufnahmekastens befinden.

Da auch die Aussparung der oberen Hälfte in Längsrichtung des Balkens nicht länger ist als die Tiefe des Aufnahmekastens, ist die innerhalb des Aufnahmekastens angeordnete Verschraubung bei montiertem Tragbalken von außen, also von der Seite oder von unten her, nicht mehr sichtbar.

Von oben her bleibt die Verschraubung jedoch weiter zugänglich.

Die Zugplatte 11 wird über Holzschrauben 38 mit dem Tragbalken 2 verschraubt, wobei dazwischen Nagelplatten 43 eingelegt werden, die ebenfalls eine Bohrung aufweisen, durch welche sich die Holzschraube 38 hindurch erstreckt, und deren Nägel durch das Festziehen der Holzschraube 38 nach unten in den Tragbalken 2 gedrückt werden und damit eine sehr gute formschlüssige Verbindung zwischen Zugplatte 11 und Tragbalken 2 ergeben.

Das gesamte Balkenteil 5 ist aufgrund der Witterungseinflüsse oberflächenbeschichtet, vorzugsweise feuerverzinkt. Auch die Holzschraube 38 und die Nagelplatte 43 werden oberflächengeschützt verwendet.

Die Zughülse 35 ist dabei ausreichend lang zu gestalten, um eine ausreichende Verbindungslänge mit den Außentraversen 36 zu gewährleisten. Ferner muß die Wandstärke der Zughülse 35 ausreichend stark sein, um die Zugkräfte von etwa 3 Tonnen zu übertragen. Eine Mindest-Wandstärke von etwa 5 mm ist auch deshalb notwendig, da in dem Freiraum zwischen den Außentraversen 36, die ja unmittelbar an der Außenwandung der Zughülse 35 anliegen, die Sicherungsmutter 30 Platz finden muß und auch drehbar sein muß.

Zusätzlich muß der Innendurchmesser der Zughülse 35 um soviel größer sein als der Außendurchmesser der Gewindestange 46, daß ein Winkelversatz zwischen der Zughülse 35 und dem hinteren Ende der Gewindestange 46 um bis zu 10° oder gar 15° möglich ist, falls dies ein nachträglicher Balkenverzug oder ein versehentlicher Schrägeinbau des Wandteiles 4 dies erforderlich machen.

Bei einer Gewindestange 46 mit einem Außendurchmesser von 15 mm und einer Länge der Zughülse 35 von ca. 40 mm sollte der Innendurchmesser der Zughülse wenigstens 25 mm betragen. Der Innendurchmesser der Gewindehülse sollte also um den Quotienten aus Länge zu Innendurchmesser der Gewindehülse größer sein als der Außendurchmesser der Gewindestange.

## Patentansprüche

1. Verbindungsteil zum nachträglichen Anbringen von aus der Wand-Außenfläche in Längsrichtung herausragenden, hölzernen Tragbalken (2) mit einem im Baukörper (31) befestigten Wandteil (4) zur Aufnahme des Einsatzendes (7) des Tragbalkens (2), wobei
mit dem Tragbalken (2) ein an das Wandteil (4) angepaßtes Balkenteil (5) verbunden ist und wobei
das Balkenteil (5) mit dem Wandteil (4) mittels einer stirnseitigen, im Einbauzustand waagerecht und in Längsrichtung des Tragbalkens (5) verlaufenden, Verschraubung verbindbar ist.

2. Verbindungsteil nach Anspruch 1,
**dadurch gekennzeichnet, daß**
das Wandteil (4) einen Aufnahmekasten (24) aufweist, welcher einen Hohlraum (6) zur Aufnahme des Einsatzendes (7) des Tragbalkens (2) im Baukörper (31) schafft.

3. Verbindungsteil nach einem der vorhergehenden Ansprüche,
**dadurch gekennzeichnet, daß**
- das Wandteil (4) wenigstens einen, im wesentlichen im Einbauzustand waagerecht verlaufenden Zuganker (14) aufweist, der sich von der dem Einsatzende (7) des Balkens (2) zugewandten Stirnseite (23) des Wandteiles (4) aus nach hinten in den Baukörper (31) hineinerstreckt,
- wenigstens zwei Gewindebolzen (26) von der Stirnseite (23) aus in Gegenrichtung auf den Tragbalken (2) zu abstreben und mit den Zugankern (14) fest verbunden sind, und
- das Balkenteil (5) eine im Einbauzustand im wesentlichen senkrecht verlaufende Zugplatte (11) aufweist, in der Langlöcher (13) so angeordnet sind, daß sich die Gewindebolzen (26) des Wandteiles (4) durch sie hindurcherstrecken können.

4. Verbindungsteil nach Anspruch 1 oder 2,
**dadurch gekennzeichnet, daß**
zwei Zuganker (14) im hinteren Bereich fest miteinander und im vorderen Bereich mit den Gewindebolzen (26) fest verbunden sind, und eine Platte (22) des Wandteiles nicht durchdringen, wobei die Platte (22) wenig stabil dimensioniert ist und mit den Gewindebolzen (26) verbunden ist.

5. Verbindungsteil nach einem der vorhergehenden Ansprüche,
**dadurch gekennzeichnet, daß**
- das Wandteil (4) wenigstens eine senkrechte Stütze (20) aufweist, an dessen unterer Standplatte (18) über wenigstens ein Loch (19) eine Befestigung mit der darunterliegenden Schalung (12) möglich ist, und
- die Stütze (20) im hinteren Bereich des Wandteiles (4) angeordnet und höhenverstellbar ausgebildet ist und im vorderen Bereich des Wandteiles (4) eine in der Höhe unveränderbare Stütze angeordnet ist.

6. Verbindungsteil nach einem der Ansprüche 3 oder 4,
**dadurch gekennzeichnet, daß**
das Wandteil (2) Zuganker (14) aufweist, die im hinteren Bereich miteinander fest verbunden sind und über wenigstens eine schräg verlaufende Stabilisierungsstrebe (21) zum unteren Bereich der Platte (22) hin abgesteift sind.

7. Verbindungsteil nach einem der Ansprüche 2 bis 6, mit
- einem nur zum Tragbalken hin offenen Aufnahmekasten (24) für das Einsatzende (7) des Tragbalkens (2),
- wenigstens einer Gewindestange (46), die sich vom Inneren des Aufnahmekastens (24) aus durch dessen Rückwand hindurch in den Ort-Beton hinein als Zuganker (46) erstreckt,
- einem Balkenteil (5), das mit der Gewindestange (46) verschraubbar ist,
**dadurch gekennzeichnet, daß**
- bei senkrecht stehender Rückwand (27) des Aufnahmekastens (24) die Gewindestange (46) die Rückwand (27) waagrecht im oberen Drittel durchläuft und mit dieser fest verbunden ist,
- die Gewindestange (46) im Bereich hinter dem Aufnahmekasten (24) ohne Knick mit möglichst großem Radius nach unten gebogen ist, so daß ihr hinteres Ende in Höhe etwa der Mitte des Aufnahmekastens (24) liegt, und
- eine mit der Oberseite des Tragbalkens (2) verbundene Balkenplatte (10) des Balkenteiles (5) eine Zughülse (35) aufweist, deren Innendurchmesser größer ist als der Durchmesser der Gewindestange (46) und deren Symmetrieachse mit der Längs-Mittel-Achse der Balkenplatte (10) fluchtet, wobei die Außenseiten der Balkenplatte (10) sowie der Zughülse (35) über Außentraversen (36) miteinander in Verbindung stehen.

8. Verbindungsteil nach Anspruch 7,
**dadurch gekennzeichnet, daß**
- das hintere Ende (47) der Gewindestange (46) über Sicherungsmuttern (29, 37) mit einer Querplatte (51) verbunden ist,
- das hintere Ende (27) der Gewindestange (46) in der unteren Hälfte, aber nicht tiefer als ein Drittel der Höhe des Aufnahmekastens (24) oberhalb dessen Unterkante, endet und
- die Querplatte (51) mit einer höhenverstellbaren Stütze (20) verbunden ist.

9. Verbindungsteil nach Anspruch 8,
**dadurch gekennzeichnet, daß**
die über das hintere Querteil (51) hinausragenden Enden der Gewindestangen (46) schräg nach unten abgebogen sind.

10. Verbindungsteil nach einem der Ansprüche 7 bis 9,
**dadurch gekennzeichnet, daß**
die Zughülse (35) des Balkenteiles (5) einen solchen Innendurchmesser besitzt, daß eine Winkelabweichung von bis zu 15 ° gegenüber der durch sie hindurchverlaufenden Gewindestange (46) möglich ist.

11. Verbindungsteil nach einem der Ansprüche 7 bis 10,
**dadurch gekennzeichnet, daß**
der Biegeradius der Gewindestange (46) etwa einen Meter beträgt.

12. Verbindungsteil nach einem der Ansprüche 7 bis 11,
**dadurch gekennzeichnet, daß**
die Balkenplatte (10) im Einbauzustand senkrechte Durchbrüche zum Verschrauben mit dem Tragbalken (2) aufweist und zwischen den Tragbalken (2) und die Balkenplatte (10) Nagelplatten (43)gelegt sind, durch welche sich Holzschrauben (38) hindurch erstrecken.

## Claims

1. A connecting element for subsequenting mounting wooden support beams (2) which project out of the outside surface of the wall in the longitudinal direction with a wall portion (4) which is fixed in the building body (31), for receiving the insertion end (7) of the support beam (2), wherein a beam portion (5) which is adapted to the wall portion (4) is connected to the support beam (2) and wherein the beam portion (5) can be connected to the wall portion (4) by means of a screw means at the end, which in the condition of installation extends horizontally and in the longitudinal direction of the support beam (2).

2. A connecting element according to claim 1 characterised in that the wall portion (4) has a receiving box (24) which provides a cavity (6) for receiving the insertion end (7) of the support beam (2) in the building body (31).

3. A connecting element according to one of the preceding claims characterised in that
- the wall portion (4) has at least one tensile anchor (14) which in the condition of installation extends substantially horizontally and which extends rearwardly into the building body (31) from the end (23) of the wall portion (4), that is towards the insertion end (7) of the beam (2),
- at least two screwthreaded bolts (26) project from the end (23) in the opposite direction towards the support beam (2) and are fixedly connected to the tensile anchors (14), and
- the beam portion (5) has a tensile plate (11) which in the condition of installation extends substantially horizontally and in which slots (13) are so arranged that the screwthreaded bolts (26) of the wall portion (4) can extend through them.

4. A connecting element according to claim 1 or claim 2 characterised in that two tensile anchors (14) are fixedly connected to each other in the rear region and to the screwthreaded bolts (26) in the front region and do not pass through a plate (22) of the wall portion, wherein the plate (22) is not very stably dimensioned and is connected to the screwthreaded bolts (26).

5. A connecting element according to one of the preceding claims characterised in that the wall portion (4) has at least one perpendicular support (20), at the lower support plate (18) of which fixing to the subjacent sheathing structure (12) is possible by way of at least one hole (19), and
- the support (20) is arranged in the rear region of the wall portion (4) and is adapted to be adjustable in respect of height and a support which is invariable in respect of height is arranged in the front region of the wall portion (4).

6. A connecting element according to one of claims 3 and 4 characterised in that the wall portion (4) has tensile anchors (14) which are fixedly connected to each other in the rear region and which are stiffened by way of at least one inclinedly extending stabilisation strut (21) towards the lower region of the plate (22).

7. A connecting element according to one of claims 2 to 6 comprising
- a receiving box (24) which is open only towards the support beam for the insertion end (7) of the support beam (2),
- at least one screwthreaded bar (46) which extends from the interior of the receiving box (24) through the rear wall thereof into the structural concrete as a tensile anchor (46), and
- a beam portion (5) which can be screwed to the screwthreaded bar (46),
characterised in that
when the rear wall (27) of the receiving box (24) is perpendicular the screwthreaded bar (46) extends through the rear wall (27) horizontally in the upper third and is fixedly connected thereto,
- the screwthreaded bar (46) is bent downwardly without a kink at the largest possible radius in the region behind the receiving box (24) so that its rear end is disposed at the level approximately of the centre of the receiving box (24), and
- a beam plate (10) of the beam portion (5), which is connected to the top side of the support beam (2), has a tensile sleeve (35) whose inside diameter is larger than the diameter of the screwthreaded bar (46) and whose axis of symmetry is aligned with the longitudinal centre line of the beam plate (10), wherein the outsides of the beam plate (10) and of the tensile sleeve (35) are connected together by way of outside transverse portions (36).

8. A connecting element according to claim 7 characterised in that
- the rear end (47) of the screwthreaded bar (46) is connected to a transverse plate (51) by way of securing nuts (29, 37),
- the rear end (47) of the screwthreaded bar (46) terminates in the lower half but no lower than a third of the height of the receiving box (24) above the lower edge thereof, and
- the transverse plate (51) is connected to a support (20) which is adjustable in respect of height.

9. A connecting element according to claim 8 characterised in that the ends of the screwthreaded bars (46), which project beyond the rear transverse portion (51), are bent over inclinedly downwardly.

10. A connecting element according to one of claims 7 to 9 characterised in that the tensile sleeve (35) of the beam portion (5) is of such an inside diameter that an angular deviation of up to 15° is possible with respect to the screwthreaded bar (46) passing therethrough.

11. A connecting element according to one of claims 7 to 10 characterised in that the bending radius of the screwthreaded bar (46) is about one metre.

12. A connecting element according to one of claims 7 to 11 characterised in that the beam plate (10) has openings which are perpendicular in the condition of installation, for screwing to the support beam (2), and disposed between the support beam (2) and the beam plate (10) are nail plates (43) through which wood screws (38) extend.

## Revendications

1. Pièce de jonction pour le montage ultérieur de poutres en bois (2) faisant saillie de la surface externe murale dans le sens longitudinal, comprenant une partie de paroi (4) fixée dans le corps de construction (31) pour le logement de l'extrémité d'insertion (7) de la poutre (2), une partie de poutre (5) adaptée à la partie de paroi (4) étant reliée à la poutre (2) et
la partie de poutre (5) pouvant être reliée à la partie de paroi (4) au moyen d'une vis s'étendant en face avant dans le sens longitudinal de la poutre (2) et horizontalement à l'état monté.

2. Pièce de jonction selon la revendication 1,
caractérisée en ce que
la partie de paroi (4) présente un caisson de logement (24) qui comprend une cavité (6) pour le logement de l'extrémité d'insertion (7) de la poutre (2) dans le corps de construction (31).

3. Pièce de jonction selon l'une des revendications précédentes,
caractérisée en ce que
- la partie murale (4) comprend au moins un grappin de traction (14) s'étendant sensiblement à l'horizontale à l'état monté, qui s'engage depuis la face frontale (23) de la partie de paroi (4), tournée vers l'extrémité d'insertion (7) de la poutre (2) vers l'arrière dans le corps de construction (31),
- au moins deux boulons filetés (26) font saillie depuis la face avant (23) dans le sens contraire en direction de la poutre (2) et sont reliés fixement aux grappins de traction (14), et
- la partie de poutre (5) présente une plaque de traction (11) s'étendant sensiblement à la verticale à l'état monté, dans laquelle sont disposés des trous oblongs (13) de manière que les boulons filetés (26) de la partie de paroi (4) puissent passer à travers ces derniers.

4. Pièce de jonction selon la revendication 1 ou 2,
caractérisé en ce que
deux grappins de traction (14) sont reliés fixement entre eux dans la zone arrière et aux boulons filetés (26) dans la zone avant, et ne traversent pas la plaque (22) de la partie de paroi, la plaque (22) étant dimensionnée de manière peu stable et étant reliée aux boulons filetés (26).

5. Pièces de jonction selon l'une des revendications précédentes, caractérisée en ce que
- la partie de paroi (4) présente au moins un appui vertical (20) à la plaque fixe inférieure (18) de laquelle il est possible d'établir une fixation au coffrage (12) se trouvant en dessous par l'intermédiaire d'au moins un trou (19) et
- le support (20) est disposé dans la zone arrière de la partie de paroi (4) et est réglable en hauteur et en ce qu'un support non réglable en hauteur est disposé dans la zone avant de la partie de paroi (4).

6. Pièce de jonction selon l'une des revendications 3 ou 4,
caractérisée en ce que
la partie de paroi (2) présente des grappins de traction (14) qui sont reliés entre eux fixement dans la zone arrière et sont etayonnés en direction de la zone inférieure de la plaque (22) par au moins une jambe de force de stabilisation (21) s'étendant de manière inclinée.

7. Pièce de jonction selon l'une des revendications 2 à 6,
comprenant
- un caisson de logement (24) ouvert seulement en direction de la poutre pour l'extrémité d'insertion (7) de la poutre (2),
- au moins une tige filetée (46) qui s'étend depuis l'intérieur du caisson de logement (24) en traversant sa paroi arrière pour pénétrer dans le béton existant et former un grappin de traction (46),
- une partie de poutre (5) qui peut venir se visser sur la tige filetée (46),
caractérisée en ce que
- quand la paroi arrière (27) du caisson de logement (24) est verticale, la tige filetée (46) traverse dans le tiers supérieur la paroi arrière (27) à l'horizontale et est reliée fixement à cette dernière,
- la tige filetée (46) est cintrée vers le bas dans la zone se trouvant derrière le caisson de logement (24) sans former un coude suivant un rayon le plus large possible de sorte que son extrémité arrière se trouve approximativement à hauteur du milieu du caisson de logement (24), et
- en ce qu'une plaque de poutre (10) de la partie de poutre (5), cette plaque étant reliée à la face supérieure de la poutre (2), présente une douille de traction (35) dont le diamètre interne est supérieur au diamètre de la tige filetée (46) et dont l'axe de symétrie est aligné à l'axe médian longitudinal de la plaque de poutre (10), les faces externes de la plaque de poutre (10) ainsi que celles de la douille de traction (35) étant reliées les unes aux autres par l'intermédiaire de traverses externes (36).

8. Pièce de jonction selon la revendication 7,
caractérisé en ce que
- l'extrémité arrière (47) de la tige filetée (46) est reliée à une plaque transversale (51) par des écrous de sécurité (29, 37),
- l'extrémité arrière (27) de la tige filetée (46) se termine dans la moitié inférieure, mais pas plus bas qu'un tiers de la hauteur du caisson de logement (24), au-dessus du bord inférieur de celui-ci et
- la plaque transversale (51) est reliée à un support réglable en hauteur (20).

9. Pièce de jonction selon la revendication 8,
caractérisée en ce que
les extrémités faisant saillie au-delà de la partie transversale arrière (51) des tiges filetées (46) sont coudées vers le bas de manière inclinée.

10. Pièce de jonction selon l'une des revendications 7 à 9,
caractérisée en ce que
la douille de traction (35) de la partie de poutre (5) présente un diamètre interne tel qu'une différence angulaire pouvant atteindre 15° par rapport à la tige filetée (46) qui la traverse est possible.

11. Pièce de jonction selon l'une des revendications 7 à 10,
caractérisée en ce que
le rayon de flexion de la tige filetée (46) est de l'ordre d'un mètre.

12. Pièce de jonction selon l'une des revendications 7 à 11,
caractérisé en ce que la plaque de poutre (10) présente, à l'état monté, des percées verticales pour le vissage de la poutre (2) et que l'on place, entre la poutre (2) et la plaque de poutre (10), des plaques de clous (43) traversées par les vis à bois (38).
